# EUROPÄISCHE PATENTSCHRIFT

(11) **EP 0 864 278 B1**
(45) Veröffentlichungstag und Bekanntmachung des Hinweises auf die Patenterteilung: **16.04.2003**
(21) Anmeldenummer: 98102759.2
(22) Anmeldetag: 18.02.1998
(51) Int. Cl.: A47C 23/06

(54) **Elastisches Endpunktlager für Federleisten von Bettlattenrosten**
Elastic support for slats of a slatted bed base
Support élastique pour lattes d'un sommier à lattes

(30) Priorität: 12.03.1997 DE 29704454 U
(43) Veröffentlichungstag der Anmeldung: 16.09.1998
(73) Patentinhaber: Hartmann, Siegbert, 32584 Löhne (DE)
(72) Erfinder: Hartmann, Siegbert, 32584 Löhne (DE)
(74) Vertreter: Hentzschel, Hans-Jürgen, Dipl.-Ing.

(56) Entgegenhaltungen:
- CH-A- 656 787
- DE-A- 4 341 349
- DE-U- 9 404 021
- DE-U- 9 413 226
- FR-A- 2 726 985

## Beschreibung

Die Erfindung betrifft ein elastisches Endpunktlager für Federleisten von Bettlattenrosten mit einem am Lattenrostrahmen festlegbaren Unterteil, einer taschenförmigen Aufnahme für das Ende einer Federleiste und einem dazwischen angeordneten gummielastischen Federelement.

Es sind bereits Endpunktlager aus Kautschuk bekannt, bei denen das gummielastische Federelement rohrförmig rund oder oval ausgebildet ist und sich bei Beaufschlagung einer vertikalen Kraft so weit flach zusammendrücken lässt, bis sein Hohlraum geschlossen ist, woraufhin dann die obere und die untere Innenseite des Federelements aufeinander liegen.

Nachteilig an diesem vorbekannten Stand der Technik ist, dass durch die Auswahl des Materials, der verwendeten Materialstärke und der Form des Federelementes nur eine einzige Federrate festgelegt ist, die nur durch den Einsatz verschiedener Endpunktlager variiert werden kann.

Weiterhin ist eine Halterungsvorrichtung für eine Querleiste eines Bettgestells bekannt, CH-A 656787, die neben einer vertikalen Federung auch eine elastische Kippbewegung der Querleiste ermöglicht, wobei die Härte der Durchfederung, die Begrenzung der Kippung sowie die Rückstellung nach der Verkippung unabhängig voneinander den gestellten Anforderungen angepasst werden können. Ein anderer bekannter Unterbau für Posterelemente mit einer Vielzahl von parallel zueinander verlaufenden Latten für Betten, DE-A-4341349, ist dadurch gekennzeichnet, dass jede der parallelen Latten beidendig mit je einem langhubigen Federkörper abgestützt ist, um beim Liegen eine anatomisch korrekte Lage von Becken, Wirbelsäule, Schultergürtel und Kopf zu erreichen. In der DE-U-9413226 wird ein Kopfstück zum Halten von zwei Latten mit einem gemeinsamen Federelement offenbart, welches bei gemeinsamer vertikaler Belastung eine zweite, steifere Federkennlinie aufweist, jedoch Bauartbedingt bei einseitiger Belastung seitlich auswandert.

Aufgabe der Erfindung ist es, ein elastisches Endpunktlager zur Verfügung zu stellen, dessen Federeigenschaften sowohl erweitert als auch verbessert sind und das infolgedessen eine optimierte Lagerung für die Federleisten von Bettlattenrosten bietet.

Die Lösung der gestellten Aufgabe erfolgt erfindungsgemäß durch die Merkmale des Hauptanspruches. Sie beinhaltet im Wesentlichen das Vorhandensein zweier unterschiedlich harter Federbereiche, sodass sich zunächst ein weiches und schnelles Ansprechen des Federelementes erreichen lässt, das bei einer weiteren Belastung aber nicht durchschlägt, sondern mit seinem zweiten, härteren Federbereich die größere Kraft elastisch abfedert.

Es besteht hierzu aus einem stegartigen elastischen Material, das unter Bildung von jeweils zwei nach außen gerichteten Falten in der Weise geformt ist, dass sich vom Unterteil zwei Stege nach oben zur Aufnahme erstrecken und dort zusammenlaufen.

Besonders günstig wirkt sich zudem aus, wenn die Endpunktlager einzelner benachbarter Federleisten paarweise zusammengefügt werden, sodass der Übergang vom weichen Federbereich zum harten Federbereich durch die Koppelung der beiden Aufnahmen für die Enden der Federleisten mittels einer elastischen Lasche weniger ausgeprägt ist, da sich die beiden Federelemente gegenseitig positiv beeinflussen.

Bei einer besonders vorteilhaften Ausführungsform des Erfindungsgegenstandes besitzt das gummielastische Federelement in seinem ersten weichen Federbereich einen relativ großen Verformungsbereich und weist im zweiten härteren Federbereich einen relativ kleinen Verformungsweg auf. Die daraus resultierende progressive Federkennlinie wird erreicht, indem sich die einzelnen Abschnitte des Federelements im ersten weichen Federbereich ungehindert frei verformen können, wohingegen sie im zweiten härteren Federbereich aneinander anliegend gemeinsam weiter verformt werden müssen.

Diese Bauweise erlaubt durch Variation der Materialstärke und Breite des gummielastischen Federelements auch die Verwirklichung mehrerer weiterer Bereiche mit verschiedenen Federraten.

Nachfolgend ist ein Ausführungsbeispiel der Erfindung anhand der Zeichnungen näher beschrieben. Darin zeigen:
- Fig. 1: ein Endpunktlager in der Ansicht,
- Fig. 2: das in der Figur 1 dargestellte Endpunktlager in der Draufsicht und
- Fig. 3: ein Endpunktlager in geschnittener Seitenansicht.

Die abgebildete Lagerung für Federleisten von Bettlattenrosten umfasst zwei über einen Verbindungssteg 8 sowie eine Lasche 7 miteinander verbundene Endpunktlager 1, die sich jeweils aus einer Aufnahme 2 für die Enden einer Federleiste, einem Unterteil 4 zur Festlegung des Endpunktlagers am Lattenrostrahmen und einem dazwischen angeordneten Federelement 3 zusammensetzen. Insgesamt sind sie dabei aus einem homogenen gummielastischen Material hergestellt.

Das Federelement 3 weist in der Ansicht einen pilzförmigen Umriss auf. Es besteht hierzu aus einem stegartigen elastischen Material, das unter Bildung von jeweils zwei nach außen gerichteten Falten 5 und 6 in der Weise geformt ist, dass sich vom Unterteil 4 zwei Stege 9 nach oben zur Aufnahme 2 erstrecken und dort zusammenlaufen.

Beim Einwirken einer vertikalen Kraft auf die Federelemente 3 werden nun zunächst nur der Kopf des von ihnen gebildeten Pilzes zusammengedrückt und erst durch das weitere Einwirken einer stärkeren Kraft auch dessen Fuß zusammengedrückt. Daher verformt sich das Federelement 3 so lange mit einer relativ geringen Reaktionskraft, bis seine oberen Teilbereiche aneinander anliegen. Anschließend sind letztere noch gegen einen erhöhten Widerstand gemeinsam verformbar und haben ihre Endlage dann erreicht, wenn der zwischen der Aufnahme 2 und dem Unterteil 4 vorhandene Zwischenraum geschlossen und somit der Elastizitätsbereicht des stegortigen Materials endgültig ausgeschöpft ist.

## Patentansprüche

1. Elastisches Endpunktlager für Federleisten von Bettlattenrosten mit einem am Lattenrostrahmen festlegbaren Unterteil, einer taschenförmigen Aufnahme für das Ende einer Federleiste und einem dazwischen angeordneten gummielastischen Federelement mit einer vertikalen Federung, **dadurch gekennzeichnet, dass** das Federelement (3) in einer vertikalen Richtung mit mindestens zwei unterschiedlich harten Federbereichen ausgestattet ist und dass das Endpunktlager zur Lagerung von mehreren Federleisten, vorzugsweise zur Aufnahme von Leistenpaaren ausgebildet ist, indem die Unterteile (4) benachbarter Endpunktlager über einen Verbindungssteg (8) und die Aufnahmen (2) benachbarter Endpunktlager durch eine elastische Lasche (7) miteinander verbunden sind, und dass sich von einem Unterteil (4) zwei Stege (9) zur dazugehörigen Aufnahme (2) erstrecken, die jeweils zwei nach außen gerichtete Falten (5, 6) aufweisen.

2. Endpunktlager nach Anspruch 1, **dadurch gekennzeichnet, dass** das gummielastische Federelement (3) einen ersten weichen Federbereich mit einem relativ großen Verformungsbereich und einen zweiten härteren Federbereich mit einem relativ kleinen Verformungsbereich aufweist.

3. Endpunktlager nach einem der vorhergehenden Ansprüche, **dadurch gekennzeichnet, dass** das Federelement (3) im ersten Federbereich ungehindert frei verformbar ist und im zweiten Federbereich Teile des Federelements (3) aneinander anliegend gemeinsam weiter verformbar sind.

4. Endpunktlager nach einem der vorhergehenden Ansprüche, **dadurch gekennzeichnet, dass** das Federelement (3) aus mindestens einem sich über die Tiefe des Endpunktlagers von dessen zu seiner Befestigung am Lattenrostrahmen dienenden Unterteil (4) zur taschenförmigen Aufnahme (2) erstreckenden Steg (9) aus mindestens einfach ziehharmonikaähnlich aufgefaltetem elastischen Material besteht und der weiche Federbereich bis zu einer Verformung reicht, in der die ersten Seiten einer Falte (5) des Steges (9) aufeinander stoßen.

5. Endpunktlager nach einem der vorhergehenden Ansprüche, **dadurch gekennzeichnet, dass** die dem Unterteil (4) zugewandte Falte (6) enger ausgeführt ist als die obere Falte (5) und dass die Stege (9) unter der Aufnahme (2) zusammenlaufen.

6. Endpunktlager nach Anspruch 5, **dadurch gekennzeichnet, dass** das Federelement (3) einen pilzförmigen Umriss aufweist.

7. Endpunktlager nach einem der vorhergehenden Ansprüche, **dadurch gekennzeichnet, dass** der Steg (9) bzw. die Stege (9) des Federelements (3) den Federbereichen angepasste unterschiedliche Materialstärken besitzen.

## Claims

1. Elastic end-point bearings for resilient slats of slatted bed bases, having a bottom part which can be secured on the slatted base frame, a pocket-like mount for the end of a resilient slat and an elastomeric spring element, with vertical springing, arranged therebetween, **characterized in that** the spring element (3) is provided, in a vertical direction, with at least two spring regions of different stiffnesses, and **in that** the end-point bearing is designed for bearing a plurality of resilient slats, preferably for accommodating pairs of slats, by the bottom part (4) of adjacent end-point bearings being connected to one another via a connecting web (8) and the mounts (2) of adjacent end-point bearings being connected to one another by an elastic link plate (7), and **in that** extending from a bottom part (4) to the associated mount (2) are two webs (9) which each have two outwardly directed folds (5, 6).

2. End-point bearing according to Claim 1,
**characterized in that** the elastomeric spring element (3) has a first soft spring region with a relatively large deformation region and a second, stiffer spring region with a relatively small deformation region.

3. End-point bearing according to one of the preceding claims, **characterized in that** the spring element (3) can be freely deformed without obstruction in the first spring region and, in the second spring region, parts of the spring element (3), butting against one another, can be further deformed together.

4. End-point bearing according to one of the preceding claims, **characterized in that** the spring element (3) comprises at least one web (9) which extends over the depth of the end-point bearing from the bottom part (4) of the latter, which serves for fastening the same on the slatted base frame, to the pocket-like mount (2) and is made of elastic material which is folded at least singly in the manner of an accordion, and the soft spring region extends as far as the deformation in which the first sides of a fold (5) of the web (9) strike against one another.

5. End-point bearing according to one of the preceding claims, **characterized in that** the fold (6), which is directed towards the bottom part (4), is of narrower configuration than the top fold (5), and **in that** the webs (9) converge beneath the mount (2).

6. End-point bearing according to Claim 5, **characterized in that** the spring element (3) has a mushroom-shaped outline.

7. End-point bearing according to one of the preceding claims, **characterized in that** the web (9) or the webs (9) of the spring element (3) has or have different material thicknesses adapted to the spring regions.

## Revendications

1. Palier élastique d'extrémité pour des lattes élastiques de sommiers en lattes pour des lits, comprenant une partie inférieure apte à venir se fixer au cadre du sommier en lattes, un logement en forme de poche pour l'extrémité d'une latte élastique et un élément de ressort en gomme élastique disposé entre la partie inférieure et le logement, qui présente une élasticité verticale, **caractérisé en ce que** l'élément de ressort (3) est aménagé, en direction verticale, de telle sorte qu'il comprend au moins deux zones élastiques manifestant une dureté différente et **en ce que** le palier élastique d'extrémité est réalisé pour que viennent s'y loger plusieurs lattes élastiques, de préférence pour la réception de paires de lattes, tandis que les parties inférieures (4) de paliers d'extrémité voisins sont reliées l'une à l'autre via une traverse de liaison (8) et les logements (2) de paliers d'extrémité voisins sont reliés l'un à l'autre via un collier de fixation élastique (7), et **en ce que** deux traverses (9) destinées au logement correspondant (2) s'étendent à partir d'une partie inférieure (4), lesdites traverses présentant respectivement deux plis (5, 6) orientés vers l'extérieur.

2. Palier d'extrémité selon la revendication 1, **caractérisé en ce que** l'élément de ressort (3) en gomme élastique présente une première zone élastique souple possédant une ampleur de déformation relativement grande et une deuxième zone élastique plus dure possédant une ampleur de déformation relativement minime.

3. Palier d'extrémité selon l'une quelconque des revendications précédentes, **caractérisé en ce que** l'élément de ressort (3), dans la première zone élastique, manifeste une aptitude à la déformation libre sans entrave et, dans la deuxième zone élastique, des parties de l'élément de ressort (3) sont susceptibles de se déformer ultérieurement de manière conjointe en position réciproquement adjacente.

4. Palier d'extrémité selon l'une quelconque des revendications précédentes, **caractérisé en ce que** l'élément de ressort (3) est constitué par au moins une traverse (9) constituée par une matière élastique au moins simplement repliée à la manière d'un accordéon, s'étendant sur la profondeur du palier d'extrémité, pour le logement (2) en forme de poche de sa partie inférieure (4), servant à sa fixation au cadre du sommier en lattes, et la zone élastique souple s'étend jusqu'à une déformation dans laquelle les premiers côtés d'un pli (5) de la traverse (9) viennent buter l'un contre l'autre.

5. Palier d'extrémité selon l'une quelconque des revendications précédentes, **caractérisé en ce que** le pli (6) tourné vers la partie inférieure (4) est réalisé pour être plus étroit que le pli supérieur (5) et **en ce que** les traverses (9) s'étendent de manière conjointe en dessous du logement (2).

6. Palier d'extrémité selon la revendication 5, **caractérisé en ce que** l'élément de ressort (3) présente un profil en forme de champignon.

7. Palier d'extrémité selon l'une quelconque des revendications précédentes, **caractérisé en ce que** la traverse (9), respectivement les traverses (9) de l'élément de ressort (3) possèdent des épaisseurs de matières différentes adaptées aux zones élastiques.
